# EUROPÄISCHE PATENTANMELDUNG

(11) **EP 0 273 241 A1**
(43) Veröffentlichungstag der Anmeldung: **06.07.1988**
(21) Anmeldenummer: 87118093.1
(22) Anmeldetag: 08.12.1987
(51) Int. Cl.: E04F 13/04

(54) **Putzträgerdämmplatte**

(30) Priorität: 09.12.1986 DE 3641972
(71) Anmelder: SYNBRA Unie B.V., NL-6603 BM Wychen (NL)
(72) Erfinder: Traub, Eugen, D-7101 Abstatt-Happenbach (DE); Traub, Tillo, D-7129 Ilsfeld-Helfenberg (DE)
(74) Vertreter: Vogel, Georg

(57) **Zusammenfassung**

Die Erfindung betrifft eine Putzträgerdämmplatte (10) aus wärmeverformbarem Kunststoff-Schaumstoff mit auf der Außenfläche verteilt angeordneten noppenartigen Vorsprüngen (11), die als Abstandselemente für ein in die Putzschicht einbettbares Gewebe dienen. Die Haftung der Putzschicht auf der Außenfläche der Putzträgerdämmplatte (10) wird ohne Haftmittelschicht dadurch verbessert, daß die Vorsprünge (11) in Richtung senkrecht zur Außenfläche mit Hinterschnitte bildenden Einschnürungen versehen sind. Außerdem sind Verfahren angegeben, wie eine derartige Putzträgerdämmplatte (10) einfach und kostengünstig hergestellt werden kann.

## Beschreibung

### Putzträgerdämmplatte

Die Erfindung betrifft eine Putzträgerdämmplatte aus wärmeverformbarem Kunststoff-Schaumstoff mit auf der Außenfläche verteilt angeordneten noppenartigen Vorsprüngen, die als Abstandselemente für ein in die Putzschicht einbettbares Gewebe dienen. Ferner betrifft die Erfindung ein Vefahren zum Herstellen einer solchen Putzträgerdämmplatte.

Bekannte Putzträgerdämmplatten der eingangs genannten Art, wie sie z.B. in der DE-OS 32 18 911 beschrieben und dargestellt sind, sind zwar einfach herstellbar, die Haftung des Mörtels an der Putzträgerdämmplatte ist nur dann befriedigend, wenn die Außenfläche der Putzträgerdämmplatte mit einer Haftmittelschicht versehen ist. Diese Haftmittelschicht verschlechtert aber die Ableitung von Kondenswasser, das im Trennbereich entsteht. Wird die eigentliche Verbindung zwischen der Putzschicht und der Putzträgerdämmplatte im wesentlichen nur durch die in die Außenfläche der Putzträgerdämmplatte eingebrachten hinterschnittenen Nuten hergestellt, dann wird oft nur eine unzureichende Verbindung erreicht und die Putzschicht reißt oder löst sich von der Putzträgerdämmplatte.

Es ist Aufgabe der Erfindung, hier Abhilfe zu schaffen, indem die Putzträgerdämmplatte durch einfache Maßnahmen so verändert wird, daß auch die Vorsprünge mit der Putzschicht form- und kraftschlüssig verbindbar sind und so die Verbindung zwischen Putzschicht und Putzträgerdämmplatte auch ohne Haftmittelschicht ermöglichen. Eine weitere Aufgabe der Erfindung besteht darin, ein Verfahren anzugeben, mit dem solche Putzträgerdämmplatten einfach herstellbar sind.

Die gestellte Aufgabe wird erfindungsgemäß dadurch gelöst, daß die Vorsprünge in Richtung senkrecht zur Außenfläche mit Hinterschnitte bildenden Einschnürungen versehen sind.

Mit dieser Ausgestaltung der noppenartigen Vorsprünge auf der Außenfläche der Putzträgerdämmplatte kann die Putzschicht in die Einschnürungen der Vorsprünge eindringen und sich an diesen verankern. Die Putzschicht wird daher an vielen Stellen mit der Putzträgerdämmplatte so verbunden, daß sie sich nach ihrem Aushärten nicht mehr von der Putzträgerdämmplatte lösen kann. Eine Oberflächenbehandlung der Putzträgerdämmplatte mit einer Haftmittelschicht kann daher entfallen.

Man erkennt, daß die Erfindung immer dann verwirklicht ist, wenn die eigentliche feste Verbindung zwischen der Putzschicht und der Putzträgerdämmplatte durch die Vorsprünge mit den kopfartigen Verdickungen hergestellt ist, da in diesem Fall die Köpfe in die Putzschicht hineinragen und dort verankert sind, wodurch eine form- und kraftschlüssige Verbindung zwischen den Köpfen der Vorsprünge und der Putzschicht hergestellt ist. Hierbei handelt es sich um unlösbar Verbindungen, da die Putzschicht den Raum zwischen den Vosprüngen voll ausfüllen kann. Da die Herstellung von Putzträgerdämmplatten nach der Erfindung ohne Haftmittelschicht äußerst einfach und preisgünstig erfolgen kann, wird eine deutliche Vereinfachung und Verbilligung der Herstellung solcher Platten erreicht.

Weitere zweckmäßige und vorteilhafte Ausgestaltungen der Erfindung gehen aus den Unteransprüchen hervor.

Eine besonders einfache und zweckmäßige Ausgestaltung der Erfindung sieht vor, daß die Vorsprünge pilzförmig ausgebildet sind. Der besondere Vorteil dieser Ausführungsform der Erfindung besteht darin, daß solche Vorsprünge einfach herstellbar sind.

Die Verbindung zwischen der Putzträgerdämmplatte und der Putzschicht kann ferner dadurch verbessert werden, daß zwischen den in Reihen angeordneten Vorsprüngen längsgestreckte, hinterschnittene Nuten ausgebildet sind. Durch diese Ausgestaltung wird praktisch die gesamte Außenfläche der Putzträgerdämmplatte, die mit der Putzschicht in Verbindung kommt, dazu genutzt, um die Putzschicht darauf zu verankern.

Eine weitere zweckmäßige Ausgestaltung der Erfindung, durch die das Herstellungsverfahren der Putzträgerdämmplatte verbessert werden kann, sieht vor, daß mittels einer Vorrichtung mit parallel verlaufenden, in einer Ebene liegenden und beheizbaren Drähten in zwei um 90° gegeneinander verdrehten Stellungen in zwei identischen, aufeinanderfolgenden Arbeitsvorgängen die Vorsprünge auf der Außenfläche abgeteilt werden, wobei in jedem Arbeitsvorgang die Drähte in ihren Ausgangspositionen mit der Außenfläche der Putzträgerdämmplatte parallel ausgerichtet und auf eine Temperatur höher als die Schmelztemperatur des Kunststoff-Schaumstoffes erwärmt werden, wobei danach die Drähte mit einer etwa der Höhe der Vorsprünge entsprechenden Eindringtiefe in die Putzträgerdämmplatte eingefahren werden und in der Eindringstellung jeweils so lange gehalten werden, bis um die Drähte eine etwa zylinderförmige Ausnehmung gebildet ist, und wobei am Ende die Drähte wieder aus der Putzträgerdämmplatte herausgefahren werden. Für die Herstellung der Putzträgerdämmplatten können daher ebene, geschnittene Kunststoff-Schaumstoffplatten verwendet werden.

Die Putzträgerdämmplatte läßt sich nach einer weiteren Ausgestaltung auch dadurch einfach und preisgünstig herstellen, daß zunächst eine Putzträgerdämmplatte mit noppenartigen Vorsprüngen, die vorzugsweise einen kreisrunden, ovalen, n-eckförmigen oder dgl. Querschnitt besitzen, hergestellt wird und daß vor der Aushärtung der Putzträgerdämmplatte mittels einer Platte gegen die Vorsprünge gedrückt wird, so daß die Vorsprünge zumindest in ihren Endbereichen verformt werden, oder daß zunächst die Putzträgerdämmplatte mit noppenartigen Vorsprüngen, die vorzugsweise einen kreisrunden, ovalen, n-eckförmigen oder dgl. Querschnitt besitzen, hergestellt wird und daß nach der Aushärtung der Putzträgerdämmplatte eine beheizte Platte gegen die Vorsprünge gedrückt wird, die dabei zumindest in ihren Endbereichen plastifiziert und verformt werden, so daß sich Köpfe an den Enden der Vorsprünge bilden.

Ein Ausführungsbeispiel der Erfindung ist in der Zeichnung dargestellt und wird im folgenden näher erläutert. Es zeigt
Fig. 1 eine Teilansicht der Außenfläche einer Putzträgerdämmplatte,
Fig. 2 einen Schnitt durch die Putzträgerdämmplatte entlang der Linie II-II nach Fig. 1 und
Fig. 3 die in Fig. 2 dargestellte Putzträgerdämmplatte vor der Verformung der noppenartigen Vorsprünge.

Die Fig. 3 zeigt eine an sich bekannte Putzträgerdämmplatte 10, bei der die als Abstützelemente für ein in die Putzschicht einbettbares Gewebe verwendeten Vorsprünge 11 noch nicht verformt sind. Die in den Fig. 1 und 2 gezeigte Putzträgerdämmplatte 10, die vorzugsweise aus Kunststoff-Hartschaum besteht, wird auf den Außenflächen des Bauwerks befestigt, und zwar so, daß die Außenfläche mit den als längliche Noppen ausgebildeten Vorsprüngen 11 mit den Verdrehungen 9 nach außen gerichtet ist. Die verformten Vorsprünge 11 mit den Verdickungen 9 haben z.B. eine Länge von etwa 12-15 mm. Die noppenartigen Vorsprünge 11 sind in Längsreihen angeordnet und zwischen den Reihen mit den Vorsprüngen 11 sind in die Außenfläche der Putzträgerdämmplatte 10 längsgerichtete Schwalbenschwanznuten 12 eingebracht.

Wie insbesondere Fig. 2 erkennen läßt, besitzen die freien Enden der Vorsprünge 11 kopfartige Verdickungen 9, derart, daß zwischen den Verdickungen 9 und den Füßen 20 der Vorsprünge 11 der Einschnürungen 22 ausgebildet sind.

Die erfindungsgemäße Putzträgerdämmplatte 10 wird so hergestellt, daß zunächst eine Putzträgerdämmplatte 10 mit noppenartigen Vorsprüngen 11, die vorzugsweise einen kreisrunden, ovalen, n-eckigen oder dgl. Querschnitt besitzen, hergestellt wird und daß vor der Aushärtung der Putzträgerdämmplatte 10 mittels einer Platte gegen die Vorsprünge 11 gedrückt wird, so daß die Vorsprünge 11 zumindest in ihren Endbereichen verformt werden.

Die Platte kann auch beheizt sein und hierbei in Richtung des Pfeiles A (Fig. 3) gegen die ausgehärtete Putzträgerdämmplatte 10 gedrückt werden, wobei die freien Enden der Vorsprünge 11 erneut erwärmt und verformt werden. Nach der Verformung der Vorsprünge 11 und der Ausbildung der kopfartigen Verdickungen 9 wird die nicht näher dargestellte Platte von der Putzträgerdämmplatte 10 getrennt. Nach der Aushärtung der Verdickungen 9, die sehr schnell erfolgt, ist die Putzträgerdämmplatte fertiggestellt.

Die Vorsprünge 11 lassen sich erfindungsgemäß mittels einer Vorrichtung mit vorzugsweise parallel verlaufenden, in einer Ebene liegenden, beheizten Drähten in zwei um 90° gegeneinander versetzten Stellungen in zwei identischen, aufeinanderfolgenden Arbeitsgängen herstellen. In jedem Arbeitsgang werden die Drähte zunächst in eine parallel zur Außenfläche der Putzträgerdämmplatte 10 ausgerichteten Stellung gebracht und auf eine Temperatur erwärmt, die höher liegt als die Schmelztemperatur des Kunststoff-Schaumstoffes der Putzträgerdämmplatte. Danach werden die Drähte mit einer etwa der Höhe der Vorsprünge 11 entsprechenden Eindringtiefe in die Außenfläche der Putzträgerdämmplatte eingefahren (eingeschnitten) und in der Eindringstellung so lange gehalten, bis um die Drähte eine etwa zylinderförmige Ausnehmung gebildet ist, die die Einschnürungen 22 der Vorsprünge 11 bildet. Am Ende jeden Arbeitsganges werden die Drähte wieder aus der Putzträgerdämmplatte 10 herausgefahren.

Die Putzträgerdämmplatte 10 mit den hinterschnittenen Vorsprüngen 11 läßt sich auch auf andere Art herstellen, wobei zunächst einmal die Putzträgerdämmplatte 10 ohne die Vorsprünge hergestellt wird. Die Vorsprünge mit den Hinterschnitten lassen sich dann nachträglich auf die Außenseite der Putzträgerdämmplatte 10 aufbringen. Eine Möglichkeit dazu besteht darin, getrennte unregelmäßige Kunststoff-Schaumstoffpartikel mit der Außenseite der Putzträgerdämmplatte 10 zu verbinden, wobei dem Verschweißen durch thermoplastische Verformung oder dem Verkleben mit Kunststoff-Kleber der Vorzug gegeben wird. Eine andere Möglichkeit der nachträglichen Anbringung der hinterschnittenen Vorsprünge besteht darin, Tropfen aus PU-Harz aufzuschäumen oder auftropfen zu lassen. Dabei können die aufgetropften Vorsprünge auch erst auf der Putzträgerdämmplatte 10 aufschäumen und sich mit der Außenseite der Putzträgerdämmplatte verbinden.

## Patentansprüche

1. Putzträgerdämmplatte aus wärmeverformbarem Kunststoff-Schaumstoff mit auf der Außenfläche verteilt angeordneten noppenartigen Vorsprüngen, die als Abstandselemente für ein in die Putzschicht einbettbares Gewebe dienen,
dadurch gekennzeichnet,
daß die Vorsprünge (11) in Richtung senkrecht zur Außenfläche mit Hinterschnitte bildenden Einschnürungen (22) versehen sind.

2. Putzträgerdämmplate nach Anspruch 1,
dadurch gekennzeichnet,
daß die Vorsprünge (11) pilzförmig ausgebildet sind.

3. Putzträgerdämmplatte nach Anspruch 1 oder 2,
dadurch gekennzeichnet,
daß zwischen den in Reihen angeordneten Vorsprüngen (11) längsgestreckte, hinterschnittene Nuten (12) ausgebildet sind.

4. Verfahren zum Herstellen einer Putzträgerdämmplatte nach einem der Ansprüche 1 bis 3,
dadurch gekennzeichnet,
daß mittels einer Vorrichtung mit parallel verlaufenden, in einer Ebene liegenden und beheizbaren Drähten in zwei um 90° gegeneinander verdrehten Stellungen in zwei identischen, aufeinanderfolgenden Arbeitsvorgängen die Vorsprünge (11) auf der Außenfläche abgeteilt werden, wobei in jedem Arbeitsvorgang die Drähte in ihren Ausgangspositionen mit der Außenfläche der Putzträgerdämmplatte (10) parallel ausgerichtet und auf eine Temperatur höher als die Schmelztemperatur des Kunststoff-Schaumstoffes erwärmt werden, wobei danach die Drähte mit einer etwa der Höhe der Vorsprünge entsprechenden Eindringtiefe in die Putzträgerdämmplatte (10) eingefahren werden und in der Eindringstellung jeweils so lange gehalten werden, bis um die Drähte eine etwa zylinderförmige Ausnehmung gebildet ist, und wobei am Ende die Drähte wieder aus der Putzträgerdämmplatte (10) herausgefahren werden.

5. Verfahren zum Herstellen einer Putzträgerdämmplatte nach einem der Ansprüche 1 bis 3,
dadurch gekennzeichnet,
daß zunächst eine Putzträgerdämmplatte (10) mit noppenartigen Vorsprüngen (11), die vorzugsweise einen kreisrunden, ovalen, n-eckförmigen oder dgl. Querschnitt besitzen, hergestellt wird und
daß vor der Aushärtung der Putzträgerdämmplatte (10) mittels einer Platte gegen die Vorsprünge gedrückt wird, so daß die Vorsprünge (11) zumindest in ihren Endbereichen verformt werden.

6. Verfahren zum Herstellen einer Putzträgerdämmplatte nach einem der Ansprüche 1 bis 3,
dadurch gekennzeichnet,
daß zunächst die Putzträgerdämmplatte (10) mit noppenartigen Vorsprüngen (11), die vorzugsweise einen kreisrunden, ovalen, n-eckförmigen oder dgl. Querschnitt besitzen, hergestellt wird und
daß nach der Aushärtung der Putzträgerdämmplatte (10) eine beheizte Platte gegen die Vorsprünge gedrückt wird, die dabei zumindest in ihren Endbereichen plastifiziert und verformt werden, so daß sich Köpfe an den Enden der Vorsprünge (11) bilden.

7. Verfahren zum Herstellen einer Putzträgerdämmplatte nach einem der Ansprüche 1 bis 3,
dadurch gekennzeichnet,
daß zunächst die Putzträgerdämmplatte (10) ohne noppenartige Vorsprünge hergestellt wird und
daß danach als getrennte Teile ausgebildete Noppen, vorzugsweise aus Kunststoff-Schaumstoff, mit der Außenseite der Putzträgerdämmplatte (10) verbunden, vorzugsweise verschweißt oder verklebt werden.

8. Verfahren zum Herstellen einer Putzträgerdämmplatte nach einem der Ansprüche 1 bis 3,
dadurch gekennzeichnet,
daß zunächst die Putzträgerdämmplatte (10) ohne noppenartige Vorsprünge hergestellt wird und
daß danach Tropfen aus PU-Harz auf die Außenseite der Putzträgerdämmplatte (10) aufgebracht, vorzugsweise aufgeschäumt oder aufgetropft werden.
